# EUROPÄISCHE PATENTSCHRIFT

(11) **EP 1 283 753 B1**
(45) Veröffentlichungstag und Bekanntmachung des Hinweises auf die Patenterteilung: **25.05.2005**
(21) Anmeldenummer: 01900404.3
(22) Anmeldetag: 10.01.2001
(51) Int. Cl.: B21B 1/00

(54) **WARMWALZWERK MIT PLANHEITSMESSROLLE**
HOT-ROLLING MILL WITH FLATNESS MEASURING ROLLER
LAMINOIR A CHAUD COMPORTANT UN ROULEAU DE MESURE DE PLANEITE

(30) Priorität: 13.01.2000 DE 10001074
(43) Veröffentlichungstag der Anmeldung: 19.02.2003
(73) Patentinhaber: SMS Demag AG, 40237 Düsseldorf (DE)
(72) Erfinder: ARMENAT, Jürgen, 57223 Kreuztal (DE); BRAUN, Martin, 57223 Kreuztal (DE); IRLE, Reinhard, 57271 Hilchenbach (DE)
(74) Vertreter: Valentin, Ekkehard, Dipl.-Ing.
(86) Internationale Anmeldenummer: PCT/EP2001/000185
(87) Internationale Veröffentlichungsnummer: WO 2001/051227

(56) Entgegenhaltungen:
- EP-A- 0 259 107
- WO-A-00/41823
- DE-A- 1 427 863
- DE-A- 3 721 746
- DE-C- 151 125
- PATENT ABSTRACTS OF JAPAN vol. 009, no. 303 (M-434), 30. November 1985 (1985-11-30) -& JP 60 141323 A (KAWASAKI JUKOGYO KK), 26. Juli 1985 (1985-07-26)

## Beschreibung

Die Erfindung betrifft ein Warmwalzwerk mit einer mindestens einem der Gerüste vor- und/oder nachgeordnetem Rollgang zugeordneten, Anstellungen von mindestens einem der Gerüste beeinflussenden Planheitsmeßrolle.

Bei Kaltwalzwerken ist es bekannt, Planheitsmeßrollen einzusetzen, die zur Erzielung spannungsfreien Walzbandes An- bzw. Einstellungen von Gerüsten beeinflussen, so beispielsweise ungleiche Walzkräfte für die Ständer eines Gerüstes bewirken können und/oder korrigierende Biegekräfte erwirken. Bei modemen Warmwalzverfahren werden Bänder < 1,0 mm Dicke gewalzt, so daß auch hier der Einsatz von Planheitsmeßrollen angebracht wäre. Bisher wurde von deren Einsatz in Warmwalzwerken jedoch abgesehen, da sie einerseits relativ empfindlich sind, und andererseits der Einsatz in einer Warmwalzstraße die Planheitsmeßrolle nicht nur hohen Temperaturen aussetzt, sondern auch Kühlwasser und die damit bedingten hohen Temperaturgradienten die Rolle extrem belasten. Auch das hohe Aufkommen von Zunder beansprucht die Planheitsmeßrolle außerordentlich und verringert deren Standzeit.

Die DE-A-37 21 746 offenbart zwar eine verschwenkbare Planheitsmessrolle, diese ist jedoch, wenn sie außer Betriebsstellung gefahren ist, nicht besonders geschützt. Kühlwasser, Zunder und andere Verunreinigungen können ungehindert auf die Planheitsmessrolle gelangen, zumal im abgesenkten Zustand der Planheitsmessrolle über ebenfalls abgesenkte Leitbleche die Verunreinigungen direkt auf die Planheitsmessrolle geleitet werden.

Durch die DE-A-1 427 863 oder die DE-C-151 125 sind zwar verschwenkbare Rollgangsrollen bekannt, eine Anregung hier anstelle der Rollgangsrollen Planheitsmessrollen einzusetzen und diese besonders zu schützen, wird jedoch nicht gegeben.

Die Erfindung geht von der Aufgabe aus, eine Planheitsmeßrolle für Warmwalzwerke so zu gestalten, daß sie besonders gegen die Umgebungseinflüsse geschützt ist.

Die Lösung der Aufgabe ist mit den Merkmalen des Patentanspruches 1 gegeben. Sie erlauben es, entweder unter Ausfahren mindestens einer Rollgangsrolle die Planheitsmeßrolle in die entstandene Lücke mit ihrer obersten Mantellinie definiert über die Auflageebene des Rollganges vorzuschieben und danach eine Niederhalterrolle abzusenken, oder aber die Planheitsmeßrolle nach unten abzusenken und die im Rollgang entstandene Lücke durch eine Rollgangsrolle zu schließen.

Dabei kann, wie der Anspruch 2 vorschlägt, die Planheitsmeßrolle sowie die Rollgangsrolle in einer um eine Achse antreibbar drehbaren Box derart angeordnet sein, daß die Planheitsmeßrolle und die Rollgangsrolle durch Drehen vorzugsweise im gleichen Sinne alternativ in Arbeitsstellung führbar sind. Es besteht aber auch die Möglichkeit, wie Anspruch 9 vorschlägt, die Planheitsmeßrolle sowie die mindestens eine Rollgangsrolle in einer um eine Achse verschwenkbaren Box derart anzuordnen, daß die Planheitsmeßrolle und die Rollgangsrollen durch Auf- und Abschwenken alternativ in Arbeitsstellung führbar sind.

Vorteilhafte und weiterbildende Merkmale der Erfindung sind den Ansprüchen 3 bis 8 sowie 10 bis 20 entnehmbar.

Erläutert wird die Erfindung anhand der Beschreibung von in Zeichnungen dargestellten Ausführungsbeispielen. Es zeigen hierbei:
- Figur 1: schematisch die Anordnung je einer in einer drehbaren Box gelagerten Planheitsmeßrolle sowie Rollgangsrolle,
- Figur 2: einen Abschnitt eines Rollganges eines Warmwalzwerkes mit der Planheitsmeßrolle und Rollgangsrolle enthaltenden drehantreibbaren Box sowie einer absenkbaren Niederhalterolle,
- Figur 3: einen Abschnitt eines Rollgangs eines Warmwalzwerkes mit Planheitsmeßrolle enthaltenden schwenkbaren Box, wobei die Planheitsmeßrolle außer Wirkstellung gebracht ist,
- Figur 4: eine Darstellung gemäß Fig. 3, bei der jedoch die Planheitsmeßrolle in Wirkstellung gebracht ist, und
- Figur 5: den Längsschnitt durch eine Box gemäß fig. 3 oder 4 mit Planheitsmeßrolle und Rollgangsrolle einschließlich Antrieben.

In der Figur 1 sind zwei Kreisscheiben 1 und 2 dargestellt, die durch eine Schirmplatte 3 zu einer Box 4 verbunden sind. Linksseitig ist die Box 4 mittels eines Zapfens 5 drehbar in einem Lager 6 gehalten. Rechtsseitig weist sie einen Zapfen 7 auf, der in einem Drehzapfen 8 gelagert ist, der seinerseits in einem Lager 9 gehalten wird und das Lager 10 des Zapfens 7 umschließende Stimräder 11 und 12 trägt.

Stirnrad 11 kämmt mit dem Zahnrad 13, dass drehfest auf dem Antriebszapfen der Rollgangsrolle 14 angeordnet ist. Das Stirnrad 12 kämmt mit dem Zahnrad 15, das drehfest auf einem der Wellenzapfen der Planheitsmeßrolle 16 vorgesehen ist. Die Rollgangsrolle 14 sowie die Planheitsmeßrolle 16 sind in Lagern der Kreisscheiben 1 und 2 der Box 4 gehalten. Damit ergeben sich folgende Möglichkeiten: zur Umstellung von wirksamer Planheitsmeßrolle 16 auf wirksame Rollgangsrolle 14 wird durch einen nicht dargestellten Antrieb der Zapfen 5 im Sinne des Pfeiles 17 angetrieben, bis die Box 4 sich um ihre durch Zapfen 5 und 7 gegebene Drehachse um 180° gedreht hat. Diese Drehung kann durch elektromechanische oder elektronische, die Drehung überwachende Geber begrenzt werden, es ist aber auch möglich, beispielsweise die Kreisscheibe 1 mit zwei als Absätze oder Einschnitte ausgebildete Rasten 18 auszustatten und die Scheibe gegen einen ihren Umfang abtastenden und vor der Rast 18 sich einlegenden, nicht dargestellte Lasche zum Stehen zu bringen und in dieser Stellung zu halten bzw. ggf. zu verriegeln.

Zweckmäßig kontinuierlich während des Betriebes wird durch ebenfalls nicht dargestellte Antriebsmittel der Drehzapfen 8 im Sinne des Drehpfeils 19 angetrieben. Er nimmt hierbei die Stimräder 11 und 12 mit, die ggf. auch einstückig oder einstückig mit ihm hergestellt sein können, und treibt damit über die Zahnräder 13 und 15 sowohl die Rollgangsrolle 14 als auch die Planheitsmeßrolle 16 an, so daß, wenn eine derselben in Wirkstellung gebracht wird, sie bereits mit der Vorschubgeschwindigkeit des Walzbandes als Umfangsgeschwindigkeit rotiert.

Wesentlich ist noch, daß der Abstand der Lager der Rollgangsrolle 14 von der Drehachse der Box 4 so gewählt ist, dass beim Einschwenken der Rollgangsrolle 14 deren jeweils oberste Mantellinie mit den oberen Mantellinien der übrigen Rollgangsrollen fluchtet, während die üblicherweise mit größerem Durchmesser ausgeführte Planheitsmeßrolle 16 in Wirkstellung mit ihrer obersten Mantellinie oberhalb der Ebene der oberen Mantellinien des Rollganges steht.

Eine Eingliederung der Box in einen Abschnitt eines Warmwalzwerkes zeigt Fig. 2. Hier ist der Rollang 20 dargestellt, aus dem die Rollgangsrolle 14 in Pfeilrichtung 21 nach unten ausgeschwenkt und dafür die Planheitsmeßrolle 16 eingeschwenkt ist. Nach entsprechendem Einlauf des Warmwalzbandes 22 wird die am freien Ende des Schwenkarmes 23 gelagerte Niederhalterolle 24 mittels des Hydraulikzylinders 25 abgesenkt. Schon vorher war der Schwenkarm 23 mit Druckluft beaufschlagt, die aus Schlitzen von Leitblechen 26 als durch Pfeile 27 gekennzeichnete Luftströmung nach unten austritt und das Warmwalzband 22 gegen die Planheitsmeßrolle 16 und den Rollgang 20 anpresst, eine Maßnahme, die bei dünnen Warmbändern sich als notwendig erweist. Nach Herabschwenken der Niederhalterolle 24 aus der in Fig. 2 dargestellten angehobenen Lage in die strichpunktiert dargestellte Lage lässt sich der Schwenkwinkel zur Bestimmung der Dicke des Walzgutes benutzen.

Bei dem dargestellten Ausführungsbeispiel hat es sich bewährt, daß das Einfahren der Rollgangsrolle 14 bzw. der Planheitsmeßrolle 16 so erfolgen, daß das Warmwalzband 22 tangential und damit unter Vermeidung übergroßer Kräfte angefahren wird, und da sowohl das Einfahren der Rollgangsrolle 14 als auch der Planheitsmeßrolle 16 mit gleicher Drehrichtung erfolgen wird in jedem dieser Fälle ein Vorschub etwa in Laufrichtung des Warmwalzbandes 22 erzielt.

Das Anliegen extrem dünnen Warmwalzbandes wird durch Luftströme wie ihn die Pfeile 27 zeigen unterstützt. Die Schirmplatte 3 schützt die jeweils rückgefahrene der Rollen vor Wasser, Zunder oder anderen Festteilen ebenso, wie vor starken Wasserstrahlen und großer Hitze, so daß der gewünschte Schutz erreicht ist. Hierbei läßt sich eine weitgehende Anpassung an den Walzprozeß durchführen: die Planheitsmeßrolle 16 wird zweckmäßig nach passieren des Bandanfanges in ihre Arbeitsposition gefahren, und anschließend wird die Niederhalterolle 24 derart abgesenkt, daß einerseits durch zu schnelles Absenken bedingte Beschädigungen dünnen Warmwalzbandes 22 vermieden werden, andererseits jedoch die Arbeitsstellung erreicht wird, wenn die folgenden, daß Band erfassenden Aggregate, im Allgemeinen ein Haspel, den Bandanfang fest aufgenommen haben und das Band damit bestimmungsgemäß gestrafft ist.

Die Steuerungsvorgänge erfolgen zweckmäßig wie bereits vom Einsatz der Planheitsmeßrolle bei Kaltwalzwerken bekannt.

Es kann sich bewähren, die Box 4 nicht nur mit der Schirmplatte 3 auszustatten, sondern mit weiteren, in der zurückgezogenen Stellung die Planheitsmeßrolle abdeckenden und schützenden Einbauten zu versehen.
Die Fig. 3 zeigt einen ähnlichen Ausschnitt eines Warmwalzwerks wie Fig. 2. Hier ist jedoch die drehbare Box 4 durch eine schwenkbare Box 4' ausgetauscht. Die Box 4' ist um einen Drehpunkt 28 verschwenkbar. Als Verschwenkantrieb dient eine Kolben-Zylinder-Einheit 29, die exzentrisch an der Box 4' angreift.

Die Box 4' weist Rollgangsrollen 14' sowie eine Planheitsmeßrolle 16' auf. Die Planheitsmeßrolle 16' ist aus der Auflageebene des Rollganges 20' ausgeschwenkt. Die Rollgangsrollen 14' schließen die hier entstandene Lücke. Weiterhin sind Schutzeinrichtungen 30 bis 33 gezeigt, die als Bandleittische ausgebildet sind. Die Schutzeinrichtungen 30 bis 33 bewirken, daß insbesondere Zunder und verschmutztes Kühlwasser von der Planheitsmeßrolle 16' ferngehalten werden.

Der Schwenkarm 23 mit der Niederhalterrolle 24 ist in Fig. 3 über den Hydraulikzylinder 25 außer Wirkstellung gebracht.

Figur 4 zeigt, daß die Box 4' durch die Kolben-Zylinder-Einheit 29 positionsgeregelt verschwenkt wurde. Nicht gezeigte Anschläge sowie ebenfalls nicht gezeigte Arretiermittel können die Box 4' in Wirkstellung halten, in der die Planheitsmeßrolle 16' über die Auflageebene des Rollganges 20' hinaus nach oben verschwenkt wurde. Die Niederhalterrolle 24 sorgt für eine ausreichende Umschlingung der Planheitsmeßrolle 16'. Die Planheitsmeßrolle 16' kann über Kühlvorrichtungen 34 sowie Abblasvorrichtungen 35 gereinigt und gekühlt werden.

Figur 5 zeigt die Box 4', welche um die Zapfen 36 verschwenkbar sind. Die Rollgangsrollen 14' sowie die Planheitsmeßrolle 16' werden über getrennte Antriebe 37, 37' und entsprechende Spindeln 38, 38' angetrieben.

### Bezugszeichenübersicht

- 1.: Kreisscheibe
- 2.: Kreisscheibe
- 3.: Schirmplatte
- 4.: Box
- 5.: Zapfen
- 6.: Lager
- 7.: Zapfen
- 8.: Drehzapfen
- 9.: Lager
- 10.: Lager
- 11.: Stirnrad
- 12.: Stirnrad
- 13.: Zahnrad
- 14.: Rollgangsrolle
- 15.: Zahnrad
- 16.: Planheitsmeßrolle
- 17.: Pfeil
- 18.: Rast
- 19.: Drehpfeil
- 20.: Rollgang
- 21.: Pfeil
- 22.: Warmwalzband
- 23.: Schwenkarm
- 24.: Niederhalterrolle
- 25.: Hydraulikzylinder
- 26.: Leitbleche
- 27.: Pfeile
- 28.: Drehpunkt
- 29.: Kolben-Zylinder-Einheit
- 30.: Schutzeinrichtung
- 31.: Schutzeinrichtung
- 32.: Schutzeinrichtung
- 33.: Schutzeinrichtung
- 34.: Kühlvorrichtung
- 35.: Abblasvorrichtung
- 36.: Zapfen
- 37.: Antrieb

## Patentansprüche

1. Warmwalzwerk mit einer mindestens einem der Gerüste vor- und/oder nachgeordnetem Rollgang (20, 20') zugeordneten, Anstellungen von mindestens einem der Gerüste beeinflussenden Planheitsmeßrolle (16, 16'),
**dadurch gekennzeichnet,**
**daß** die Planheitsmeßrolle (16, 16') aus ihrer Arbeitsstellung in eine abgeschirmte Stellung verlagerbar ist, und daß der Rollgang (20, 20') durch mindestens eine einschwenkbare Rollgangsrolle (14, 14') vervollständigbar ist.

2. Warmwalzwerk nach Anspruch 1,
**dadurch gekennzeichnet,**
**daß** die Planheitsmeßrolle (16) sowie die Rollgangsrolle (14) bzw. Rollgangsrollen in einer um eine Achse antreibbar drehbaren Box (4) derart angeordnet sind, daß die Planheitsmeßrolle (16) und die Rollgangsrolle (14) durch Drehen (Pfeil 21) im gleichen Sinne alternativ in Arbeitsstellung führbar sind.

3. Warmwalzwerk nach Anspruch 1 oder 2,
**dadurch gekennzeichnet,**
**daß** die Planheitsmeßrolle (16) in aus ihrer Arbeitsstellung ausgefahrener Stellung durch eine Schirmplatte (3) komplett geschützt ist.

4. Warmwalzwerk nach einem der Ansprüche 1 bis 3,
**dadurch gekennzeichnet,**
**daß** die Planheitsmeßrolle (16) sowie die Rollgangsrolle (14) durch Zahngetriebe (11,12,13,15) antreibbar sind.

5. Warmwalzwerk nach einem der Ansprüche 1 bis 4,
**dadurch gekennzeichnet,**
**daß** die Box (4) beidseitig Zapfen (5, 7) aufweist, daß einem der Zapfen (5) eine Antriebsvorrichtung (Pfeil 17) zum Drehen der Box (4) zugeordnet ist, und daß der andere Zapfen (7) in einem angetriebenem Drehzapfen (8) mit die Planheitsmeßrolle (16) sowie die Rollgangsrolle (14) antreibender Antriebsvorrichtung (Pfeil 19) gelagert (10) ist.

6. Warmwalzwerk nach Anspruch 5,
**dadurch gekennzeichnet,**
**daß** das Lager (10) des Zapfens (7) der Box (4) im Drehzapfen (8) und/oder in den mit diesem verbundenen Stirnrädern (11,12) vorgesehen ist.

7. Warmwalzwerk nach einem der Ansprüche 1 bis 6,
**dadurch gekennzeichnet,**
**daß** mindestens eine der Kreisscheiben (1,2) eine Rast (18) aufweist, die durch eine Stopvorrichtung arretierbar ist.

8. Warmwalzwerk nach einem der Ansprüche 1 bis 7,
**dadurch gekennzeichnet,**
**daß** der Drehzapfen (8) die Planheitsmeßrolle (16) sowie die Rollgangsrolle (14) über das Zahngetriebe (11,12,13,15) mit einer Umfangsgeschwindigkeit antreibt, welche der Vorschubgeschwindigkeit des Warmwalzbandes (22) über den Rollgang (20) entspricht.

9. Warmwalzwerk nach Anspruch 1,
**dadurch gekennzeichnet,**
**daß** die Planheitsmeßrolle (16') sowie die mindestens eine Rollgangsrolle (14') in einer um Zapfen (36) verschwenkbaren Box (4') derart angeordnet sind, daß die Planheitsmeßrolle (16') und die Rollgangsrollen (14') durch Auf- und Abverschwenken alternativ in Arbeitsstellung führbar sind.

10. Warmwalzwerk nach Anspruch 1 oder 9,
**dadurch gekennzeichnet,**
**daß** die Planheitsmeßrolle (16') in aus ihrer Arbeitsstellung ausgefahrener Stellung durch Schutzeinrichtungen (30 bis 33) geschützt ist.

11. Warmwalzwerk nach Anspruch 10,
**dadurch gekennzeichnet,**
**daß** die Schutzeinrichtungen (30 bis 33) als Überleittische ausgebildet sind.

12. Warmwalzwerk nach einem der Ansprüche 9 bis 11,
**dadurch gekennzeichnet,**
**daß** die Planheitsmeßrolle (16') sowie die Rollgangsrollen (14') durch getrennte Antriebe (37, 37') antreibbar sind.

13. Warmwalzwerk nach Anspruch 12,
**dadurch gekennzeichnet,**
**daß** die Antriebe (37, 37') stufenlos in ihrer Drehzahl und/oder ihrem Drehmoment regelbar sind.

14. Warmwalzwerk nach einem der Ansprüche 9 bis 13,
**dadurch gekennzeichnet,**
**daß** die Box (4') über eine Kolben-Zylinder-Einheit (29) schwenkantreibbar ist.

15. Warmwalzwerk nach Anspruch 14,
**dadurch gekennzeichnet,**
**daß** die Kolben-Zylinder-Einheit (29) positionsgeregelt betreibbar ist.

16. Warmwalzwerk nach einem der Ansprüche 1 bis 15,
**dadurch gekennzeichnet,**
**daß** der Planheitsmeßrolle (16, 16') Kühlvorrichtungen (34) zugeordnet sind.

17. Warmwalzwerk nach einem der Ansprüche 1 bis 16,
**dadurch gekennzeichnet,**
**daß** der Planheitsmeßrolle (16, 16') Abblasvorrichtungen (35) zugeordnet sind.

18. Warmwalzwerk nach einem der Ansprüche 1 bis 17,
**dadurch gekennzeichnet,**
**daß** vor, auf und/oder hinter der Planheitsmeßrolle (16, 16') auf den Rollgang (20, 20') richtbare, druckluftspeisbare Düsenöffnungen vorgesehen sind.

19. Warmwalzwerk nach einem der Ansprüche 1 bis 18,
**dadurch gekennzeichnet,**
**daß** positionsgeregelte Niederhalterrollen (24, 24') den Umschlingungsgrad der Planheitsmeßrollen (16, 16') zu beeinflussen vermögen.

20. Warmwalzwerk nach einem der Ansprüche 9 bis 19,
**dadurch gekennzeichnet,**
**daß** der Box (4') sowie der Niederhalterrolle (24') Anschläge zugeordnet sind, die eine Endposition der Wirkstellung definieren.

## Claims

1. Hot rolling mill with a planarity measuring roller (16, 16') which is associated with at least one roller path (20, 20') arranged upstream and/or downstream of the stands and which influences settings of at least one of the stands, **characterised in that** the planarity measuring roller (16, 16') is displaceable from its working setting into a shielded setting and that the roller path (20, 20') can be complemented by at least one roller path roller (14, 14') able to be pivoted in.

2. Hot rolling mill according to claim 1, **characterised in that** the planarity measuring roller (16) as well as the roller path roller (14) or roller path rollers are arranged in a box (4), which is rotationally drivable about an axis, in such a manner that the planarity measuring roller (16) and the roller path roller (14) can be led by rotation (arrow 21) in the same sense alternatively into working setting.

3. Hot rolling mill according to claim 1 or 2, **characterised in that** the planarity measuring roller (16) is completely protected by a shielding plate (3) in the setting moved out of its working setting.

4. Hot rolling mill according to one of claims 1 to 3, **characterised in that** the planarity measuring roller (16) and the roller path roller (14) are drivable by toothed gears (11, 12, 13, 15).

5. Hot rolling mill according to one of claims 1 to 4, **characterised in that** the box (4) has pins (5, 7) at both sides, that a drive device (arrow 17) for rotating the box (4) is associated with one of the pins (5) and that the other pin (7) is mounted (10) in a driven rotary pin (8) together with the planarity measuring roller (16) as well as the drive device (arrow 19) driving the roller path roller (14).

6. Hot rolling mill according to claim 5, **characterised in that** the mounting (10) of the pin (7) of the box (5) is provided in the rotary pin (8) and/or in the gearwheels (11, 12) connected therewith.

7. Hot rolling mill according to one of claims 1 to 6, **characterised in that** at least one of the circular discs (1, 2) has a detent (18) which is lockable by a stop device.

8. Hot rolling mill according to one of claims 1 to 7, **characterised in that** the rotary pins (8) drive the planarity measuring roller (16) as well as the roller path roller (14) by way of the toothed gear (11, 12, 13, 15) at a circumferential speed which corresponds with the speed of advance of the hot rolled strip (22) over the roller path (22).

9. Hot rolling mill according to claim 1, **characterised in that** the planarity measuring roller (16') as well as the at least one roller path roller (14') are arranged in a box (4'), which is pivotable about pins (36), in such a manner that the planarity measuring roller (16') and the roller path rollers (14') can be led by pivoting up and pivoting away alternatively into working setting.

10. Hot rolling mill according to claim 1 or 9, **characterised in that** the planarity measuring roller (16') is protected in the setting, which is moved out of its working setting, by protective devices (30 to 33).

11. Hot rolling mill according to claim 10, **characterised in that** the protective devices (30, to 33) are constructed as a transfer tables.

12. Hot rolling mill according to one of claims 9 to 11, **characterised in that** the planarity measuring roller (16') as well as the roller path rollers (14') are drivable by separate drives (37, 37').

13. Hot rolling mill according to claim 12, **characterised in that** the drives (37, 37') can be steplessly regulated in their rotational speed and/or their torque.

14. Hot rolling mill according to one of claims 9 to 13, **characterised in that** the box (4') is pivotably drivable by way of a piston-cylinder unit (29).

15. Hot rolling mill according to claim 14, **characterised in that** the piston-cylinder unit (29) is operable in position-regulated manner.

16. Hot rolling mill according to claims 1 to 15, **characterised in that** cooling devices (34) are associated with the planarity measuring roller (16, 16').

17. Hot rolling mill according to one of claims 1 to 16, **characterised in that** blasting devices (35) are associated with the planarity measuring roller (16, 16').

18. Hot rolling mill according to one of claims 1 to 17, **characterised in that** orientable nozzle openings feedable with compressed air are provided in front of, on and/or behind the planarity measuring roller (16, 16') on the roller path (20, 20').

19. Hot rolling mill according to one of claims 1 to 18, **characterised in that** position-regulated holding-down rollers (24, 24') are capable of influencing the degree of looping of the planarity measuring rollers (16, 16').

20. Hot rolling mill according to one of claims of 9 to 19, **characterised in that** abutments are associated with the box (4') as well as the holding-down roller (24') and define an end position of the operative setting.

## Revendications

1. Laminoir à chaud, comportant au moins un rouleau de mesure de planéité (16, 16') associé à un train de rouleaux (20, 20') monté devant et/ou derrière l'une des cages et influençant des réglages d'au moins une des cages,
**caractérisé en ce que** le rouleau de mesure de planéité (16, 16') peut être déplacé depuis sa position de travail jusque dans une position de protection, et **en ce que** le train de rouleaux (20, 20') peut être complété par au moins un rouleau de train de rouleaux (14, 14') pivotable.

2. Laminoir à chaud selon la revendication 1, **caractérisé en ce que** le rouleau de mesure de planéité (16) ainsi que le rouleau ou les rouleaux de train de rouleaux (14) sont agencés dans une caisse (4) rotative susceptible d'être entraînée autour d'un axe, de telle sorte que le rouleau de mesure de planéité (16) et le rouleau de train de rouleaux (14) peuvent être amenés par rotation (flèche 21) dans le même sens et en alternance en position de travail.

3. Laminoir à chaud selon l'une ou l'autre des revendications 1 et 2,
**caractérisé en ce que** le rouleau de mesure de planéité (16) est complètement protégé par une plaque de protection (3) dans une position avancée depuis sa position de travail.

4. Laminoir à chaud selon l'une des revendications 1 à 3, **caractérisé en ce que** le rouleau de mesure de planéité (16) ainsi que le rouleau de train de rouleaux (14) peuvent être entraînés par des mécanismes à engrenages (11, 12, 13, 15).

5. Laminoir à chaud selon l'une des revendications 1 à 4, **caractérisé en ce que** la caisse (4) présente de chaque côté des tenons (5, 7), **en ce qu'**à un des tenons (5) est associé un dispositif d'entraînement (flèche 17) pour faire tourner la caisse (4), et **en ce que** l'autre tenon (7) est monté (10) dans un tourillon (8) entraîné par un dispositif d'entraînement (flèche 19) entraînant le rouleau de mesure de planéité (16) ainsi que le rouleau de train de rouleaux (14).

6. Laminoir à chaud selon la revendication 5, **caractérisé en ce que** le palier (10) du tenon (7) de la caisse (4) est prévu dans le tourillon (8) et/ou dans les pignons droits (11, 12) reliés à celui-ci.

7. Laminoir à chaud selon l'une des revendications 1 à 6, **caractérisé en ce qu'**au moins un des disques circulaires (1, 2) présente un cran (18) qui peut être arrêté par un dispositif d'arrêt.

8. Laminoir à chaud selon l'une des revendications 1 à 7, **caractérisé en ce que** le tourillon (8) entraîne le rouleau de mesure de planéité (16) ainsi que le rouleau de train de rouleaux (14) par l'intermédiaire du mécanisme à engrenages (11, 12, 13, 15) avec une vitesse périphérique qui correspond à la vitesse d'avance du feuillard laminé à chaud (22) sur le train de rouleaux (20).

9. Laminoir à chaud selon la revendication 1, **caractérisé en ce que** le rouleau de mesure de planéité (16') ainsi que ledit au moins un rouleau de train de rouleaux (14') sont agencés dans une caisse (4') pivotable autour de tenons (36), de telle sorte que le rouleau de mesure de planéité (16') et les rouleaux de train de rouleaux (14') peuvent être amenés en alternance en position de travail par pivotement vers le haut et vers le bas.

10. Laminoir à chaud selon l'une ou l'autre des revendications 1 et 9,
**caractérisé en ce que** le rouleau de mesure de planéité (16') est protégé dans une position avancée depuis sa position de travail par des dispositifs de protection (30 à 33).

11. Laminoir à chaud selon la revendication 10, **caractérisé en ce que** les dispositifs de protection (30 à 33) sont réalisés sous forme de tables de transfert.

12. Laminoir à chaud selon l'une des revendications 9 à 11, **caractérisé en ce que** le rouleau de mesure de planéité (16') ainsi que les rouleaux de train de rouleaux (14') peuvent être entraînés par des entraînements (37, 37') séparés.

13. Laminoir à chaud selon la revendication 12, **caractérisé en ce que** les entraînements (37, 37') sont réglables en continu du point de vue de leur vitesse et/ou de leur couple de rotation.

14. Laminoir à chaud selon l'une des revendications 9 à 13, **caractérisé en ce que** la caisse (4') peut être entraînée en pivotement via une unité à piston-et-cylindre (29).

15. Laminoir à chaud selon la revendication 14, **caractérisé en ce que** l'unité à piston-et-cylindre (29) peut fonctionner avec régulation de position.

16. Laminoir à chaud selon l'une des revendications 1 à 15, **caractérisé en ce que** des dispositifs de refroidissement (34) sont associés au rouleau de mesure de planéité (16, 16').

17. Laminoir à chaud selon l'une des revendications 1 à 16, **caractérisé en ce que** des dispositifs de soufflage (35) sont associés au rouleau de mesure de planéité (16, 16').

18. Laminoir à chaud selon l'une des revendications 1 à 17, **caractérisé en ce que** devant, sur et/ou derrière le rouleau de mesure de planéité (16, 16') sont prévus des orifices de tuyères susceptibles d'être alimentés en air comprimé et orientables vers le train de rouleaux (20, 20').

19. Laminoir à chaud selon l'une des revendications 1 à 18, **caractérisé en ce que** des rouleaux de maintien vers le bas (24, 24') à régulation de position sont capables d'influencer le degré d'enveloppement des rouleaux de mesure de planéité (16, 16').

20. Laminoir à chaud selon l'une des revendications 9 à 19, **caractérisé en ce que** des butées qui définissent une position finale de la position active sont associées à la caisse (4') ainsi qu'au rouleau de maintien vers le bas (24').
